# FASCICULE DE BREVET EUROPEEN

(11) **EP 3 712 714 B1**
(45) Date de publication et mention de la délivrance du brevet: **30.11.2022**
(21) Numéro de dépôt: 19163830.3
(22) Date de dépôt: 19.03.2019
(51) Int. Cl.: G04B 19/22

(54) **CADRAN POUR UNE MONTRE UNIVERSELLE**
ZIFFERBLAT FÜR EINE UNIVERSALUHR
DIAL FOR A UNIVERSAL WATCH

(43) Date de publication de la demande: 23.09.2020
(73) Titulaire: Omega SA, 2502 Bienne (CH)
(72) Inventeur: KISSLING, Gregory, 2532 Macolin (CH); VENTURA, Antonio, 1730 Ecuvillens (CH)
(74) Mandataire: ICB SA

(56) Documents cités:
- EP-A1- 3 428 737
- CH-A- 287 290
- DE-U- 1 795 193

## Description

### Domaine technique

La présente invention se rapporte à l'horlogerie, plus particulièrement à un cadran utilisable dans une pièce d'horlogerie à affichage de l'heure universelle.

### État de la technique

Une montre universelle permet d'afficher simultanément l'heure courante dans les différents fuseaux horaires du monde. Une telle montre comprend d'habitude un cadran fixe, des aiguilles d'heures et de minutes entrainées qui se déplacent au-dessus du cadran dans le sens horaire, à raison d'un tour en12H et un tour en 1H respectivement, un disque de vingt-quatre heures et un disque concentrique cadran et au disque de 24H comportant les noms de villes ou localisations mondiales qui représentent les différents fuseaux horaires. Le disque de vingt-quatre heures est relié à l'aiguille des heures par un engrenage, de manière à tourner à raison d'un tour par 24H dans le sens anti-horaire, l'heure d'une localisation étant indiquée par la division du disque de 24H qui se trouve en regard de ladite localisation. Dans la plupart des cas, le cadran, et le disque comportant les noms de villes sont des pièces indépendantes les unes des autres, le cadran se trouvant généralement au centre solidaire du mouvement et le disque de 24H et le disque des villes entourant successivement et de manière coplanaire le cadran central. On connaît aussi par exemple le cadran décrit dans DE 17 95 193 U. Une telle construction présente notamment l'inconvénient de nécessiter l'adaptation de la partie supérieure du mouvement notamment pour disposer le cadran.

### Résumé de l'invention

La présente invention vise à fournir un cadran qui ne souffre pas des désavantages identifiés ci-dessus. Ce but est atteint par un cadran selon les revendications annexées. L'invention concerne également une pièce d'horlogerie telle qu'une montre, équipée d'un cadran selon l'invention. Un cadran selon l'invention comprend un anneau sous forme d'une plaque annulaire, un disque central monté de manière concentrique et essentiellement coplanaire par rapport à l'anneau, le diamètre du disque central étant inférieur au diamètre interne de l'anneau de manière à former une zone annulaire entre les deux, et une pièce transparente qui couvre ladite zone annulaire. En outre, la pièce transparente est fixée au disque et à l'anneau de manière à solidariser ces éléments entre eux. Le cadran est utilisable dans une pièce d'horlogerie à affichage du temps universel, et permet de monter de manière simple un disque vingt-quatre heures sur le mouvement en dessous du cadran, et de rendre les marquages sur le disque vingt-quatre heures visibles à travers la pièce transparente.

Des caractéristiques et avantages spécifiques de la présente invention apparaîtront dans la description suivante de modes de réalisation préférés, présentés à titre d'exemple non limitatif en référence aux dessins annexés

### Brève description des figures

La figure 1 représente une vue de face d'un cadran de montre selon une forme d'exécution préférée de l'invention.
La figure 2 présente une vue en coupe selon la section A-A indiquée à la figure 1.
La figure 3 représente une vue éclatée des composants du cadran montré dans les figures 1 et 2.
La figure 4 représente une montre équipée du cadran représenté à la figure 1.

### Description détaillée de formes d'exécution de l'invention

Le cadran 1 représenté dans les figures 1 et 2 comprend trois parties solidarisées entre elles de manière à former une pièce une seule solidaire. Le cadran est utilisable pour une montre bracelet. Le cadran 1 comprend un anneau plat 2, de préférence métallique, sous forme d'une plaque annulaire ayant un diamètre externe D1 et un diamètre interne D2. Dans la forme d'exécution des figures, l'anneau 2 comporte douze index 3 fixées à la surface supérieure de l'anneau 2, par des pieds de fixation 4 (voir fig. 2). On entend ici par surface supérieure celle destinée à être positionnée en regard de la glace de montre et par surface inférieure la surface opposée. Les positions des index 3 indiquent les positions des heures de 1 à 12. L'anneau 2 porte également les noms de 24 villes répartis de manière régulière sur le pourtour de l'anneau 2, les noms de villes correspondant aux 24 fuseaux horaires du monde. Les noms sont gravés dans la surface supérieure de l'anneau 2 et sur la surface d'un anneau additionnel 5 ayant une surface inclinée par rapport au plan de l'anneau 2. L'anneau additionnel est fixé sur ladite surface supérieure de l'anneau 2 par des pieds de fixation 6.

Dans le cas spécifique représenté à la figure 1, l'anneau 2 comprend également un guichet 12 disposé à 6 heures pour afficher le quantième. L'anneau 2 est réalisé dans un matériau opaque, par exemple, dans un alliage métallique tel que le CuZn33. De manière concentrique par rapport à l'anneau 2, et essentiellement dans le même plan que l'anneau 2, un disque central 7, de préférence métallique, est monté, réalisé également dans un matériau opaque, par exemple en titane, et comportant un trou central 8 pour le passage d'axes rotatifs qui portent les aiguilles d'heures et de minutes d'une montre. Le diamètre D3 du disque central 7 est inférieur au diamètre interne D2 de l'anneau 2, ce qui laisse apparaître une zone annulaire 9 entre le disque 7 et l'anneau 2. Ladite zone annulaire 9 est couverte par une pièce 10 réalisée dans un matériau transparent, tel qu'en PMMA (polyméthacrylate de méthyle) ou en saphir.

Dans le cas spécifique représenté aux figures, la pièce transparente 10 est également en forme d'anneau plat, et présente une ouverture centrale 11 positionnée de manière concentrique par rapport au disque central 7 (fig.3). L'ouverture 11 est dimensionnée de sorte que la pièce transparente 10 recouvre une partie annulaire 15 située en périphérie de la surface inférieure du disque 7. Du côté opposé à l'ouverture 11 en direction radiale, la pièce transparente 10 recouvre une partie annulaire 16 qui se trouve en périphérie intérieure de la surface inférieure de l'anneau 2. La pièce transparente 10 est collée sur lesdites parties de surface 15 et 16, de manière à maintenir l'anneau 2 et le disque 7 solidaires entre eux. Vu en plan à la figure 1, le cadran 1 comporte donc un anneau opaque 2, un disque central opaque 7, et une fenêtre annulaire entre le disque 7 et l'anneau 2.

La vue éclatée de la figure 3 dévoile des caractéristiques spécifiques de cette forme d'exécution. On voit que sur sa surface inférieure, le disque central 7 est pourvu d'une portion 17 circulaire s'étendant en relief par rapport à la partie 15 qui est recouverte par la pièce transparente 10. Le diamètre de la portion en relief 17 correspond au diamètre de l'ouverture 11, permettant le positionnement de la pièce transparente 10 autour de la portion en relief 17. En outre, la portion en relief 17 comprend une saillie radiale 18, configurée pour s'engager dans une encoche radiale 19 ménagée dans le bord interne 20 de la pièce transparente 10, de sorte que l'assemblage de la pièce transparente 10 au disque 7 n'est possible qu'en une seule position angulaire déterminée de la pièce transparente 10 par rapport au disque 7.

On voit également que le bord extérieur de la pièce transparente 10 comprend trois parties droites 25 réparties à distances angulaires égales sur le pourtour de la pièce 10, alors que le reste du bord est constitué de 3 portions courbées 26 qui sont des arcs de cercle. La partie annulaire 16 de l'anneau 2 qui sera recouverte par la pièce transparente 10 est positionnée en retrait par rapport à la surface arrière de l'anneau 2. Ladite partie annulaire 16 est également pourvue de parties droites 25' et courbées 26' complémentaires qui correspondent aux parties droites et courbées 25,26 de la pièce transparente 10, permettant le positionnement de la pièce transparente 10 à l'intérieur de la partie en retrait 16 en alignant les parties droites 25,25' et courbées 26,26'. Dans cette forme d'exécution, la surface inférieure de l'anneau 2 comprend en outre des zones en creux 27 situées en périphérie de la partie 16, et pourvues de trous filetés 28 ménagés au fond desdites zones 27. Les trous 28 sont configurés pour recevoir des vis de fixation 29 destinées à réaliser ou contribuer à la fixation de la pièce transparente 10 à l'anneau 2. La fixation est réalisée par les têtes des vis de fixation 29 qui vont se loger dans les zones en creux 27, en chevauchant le bord de la pièce 10, lorsque les vis 29 sont serrées, de manière à fixer la pièce 10 à l'anneau 2.

L'assemblage du cadran 1 montré dans les figures est préférentiellement réalisé en deux étapes. On commence par l'assemblage de la pièce transparente 10 sur le disque central 7, en alignant la saillie 18 et l'encoche 19 et en plaçant la pièce 10 autour de la portion en relief 17 et en contact avec la partie de surface 15, après l'application d'une colle sur au moins une des surfaces de contact. Une colle utilisable dans le cas d'un disque 7 en titane et une pièce transparente 10 en PMMA est la colle Epsilon 2103 de APM Technica. L'ensemble formé par la pièce 10 et le disque 7 est ensuite fixé sur la partie de surface 16 en retrait de l'anneau 2, en appliquant de nouveau une colle sur au moins une des surfaces de contact de la pièce transparente 10 et de la partie 16 de l'anneau 2. Ensuite, les vis de fixation 29 sont serrées dans les trous filetés 28, de préférence après application d'une colle sur la surface des zones en creux 27 dans lesquelles les têtes de vis seront logées.

La colle utilisée entre la pièce transparente 10 et l'anneau 2 peut être du même type que la colle utilisée entre la pièce 10 et le disque central 7. De manière alternative, une colle moins forte est utilisée entre la pièce transparente 10 et l'anneau 2 qu'entre la pièce 10 et le disque 7. Par colle moins forte on entend une colle qui présente une tenue inférieure lorsque l'assemblage est soumis à un choc déterminé.

Selon encore une autre forme, la pièce transparente 10 n'est pas collée à l'anneau 2 mais elle est fixée à l'anneau 2 uniquement par les vis de fixation 29.

Selon encore une autre forme d'exécution, les vis de fixation 29 sont supprimées, et la pièce transparente 10 est collée au disque 7 ainsi qu'à l'anneau 2. Dans cette dernière forme, la colle utilisée entre la pièce transparente 10 et l'anneau 2 peut être aussi forte que la colle entre la pièce 10 et le disque 7, ou moins forte.

Les formes d'exécution dans lesquelles une colle moins forte est utilisée entre la pièce transparente 10 et l'anneau 2 qu'entre la pièce 10 et le disque 7, ou dans lesquelles la pièce transparente 10 n'est fixée à l'anneau 2 que par les vis de fixation 29 ont comme avantage que la résistance du cadran au chocs est améliorée, grâce au fait que la déformabilité de la pièce transparente 10 par rapport à l'anneau 2 augmente. On limite en particulier la déformation en forme de dôme (effet parapluie) du cadran en cas de chocs et qui peut induire un déchaussage des aiguilles

Une montre pourvue du cadran décrit ci-dessus est représentée à la figure 4. La montre comprend des aiguilles d'heures et de minutes 30 et 31, qui se déplacent au-dessus du cadran pour indiquer l'heure et qui sont entrainées en rotation classiquement par un mouvement d'horlogerie (non représenté), ainsi qu'un disque annulaire de vingt-quatre heures 32, également entrainé en rotation par ledit mouvement qui se déplace en-dessous du cadran 1. Le disque de vingt-quatre heures 32 est pourvu de 24 marquages répartis régulièrement sur sa surface. Les marquages sont alignés avec la zone annulaire entre le disque central 7 et l'anneau 2, de manière à visualiser ces marquages à travers la fenêtre créée par la pièce transparente 10. Le disque vingt-quatre heures 32 est entrainé et corrigé par des mécanismes connus généralement simultanément avec l'aiguille des heures et des minutes. La montre comprend également un disque annulaire de quantième alignés avec le guichet 12, entrainé également de manière connue. Le disque central 7 peut être pourvu d'une décoration par gravure par exemple. Typiquement le disque central 7 par exemple en titane peut être décoré à l'aide d'un laser à impulsions ultracourtes typiquement femtoseconde qui permettent de sculpter des nanostructures à la surface du disque qui réfléchissent sélectivement certaines longueurs d'onde de la lumière visible et donc permettent une coloration.

L'homme de l'art comprend que des variantes de certaines caractéristiques du cadran décrit ci-dessus sont inclues dans la portée de l'invention. La pièce transparente 10 pourrait avoir la forme d'un disque plein au lieu d'un anneau. Au lieu de ou en plus des colles et vis de fixation, d'autres moyens de fixation pourraient être appliqués pour solidariser la pièce transparente 10 au disque 7 et/ou à l'anneau 2. La pièce transparente 10 pourrait être fixée sur la surface supérieure au lieu de la surface inférieure du disque 7 et/ou de l'anneau 2.

## Revendications

1. Cadran (1) pour une pièce d'horlogerie, le cadran comprenant :
- Un anneau plat (2) en matériau opaque, ayant un diamètre externe (D1) et un diamètre interne (D2), l'anneau comprenant une surface supérieure et une surface inférieure,
- Un disque central (7) en matériau opaque ayant un diamètre (D3) qui est inférieur au diamètre interne (D2) de l'anneau (2), le disque central étant positionné de manière concentrique par rapport à l'anneau (2) et essentiellement coplanaire avec l'anneau (2), de sorte qu'une zone annulaire (9) est créée entre le disque (7) et l'anneau (2), le disque central (7) comprenant une surface supérieure et une surface inférieure orientées respectivement comme la surface supérieure et la surface inférieure de l'anneau plat (2),
- Une pièce en matériau transparent (10) qui couvre la zone annulaire (9) et qui est fixée au disque central (7) et à l'anneau (2), de manière à solidariser l'anneau (2) et le disque central (7), tout en réalisant une fenêtre annulaire entre le disque (7) et l'anneau (2), **caractérisé en ce que** la pièce transparente (10) recouvre au moins une partie (15) de la surface supérieure ou inférieure du disque central (7), et **en ce que** la pièce transparente (10) est fixée au disque central (7) par collage de la pièce transparente (10) à ladite partie (15) de surface.

2. Le cadran selon la revendication 1, dans lequel ladite partie de surface (15) du disque central (7), recouverte par la pièce transparente (10) est une partie annulaire (15) qui se trouve en périphérie de la surface supérieure ou inférieure du disque central (7).

3. Le cadran selon la revendication 2, dans lequel la pièce transparente (10) a une forme plate et annulaire, ladite pièce (10) comprenant une ouverture centrale (11) positionnée de manière concentrique par rapport au disque central (7), et dimensionnée telle que la pièce transparente (10) recouvre ladite partie annulaire (15) en périphérie de la surface supérieure ou inférieure du disque central (7).

4. Le cadran selon la revendication 3, dans lequel le disque central (7) comprend une portion en relief (17) encadrée par la partie annulaire (15), la portion en relief (17) étant dimensionnée telle que l'ouverture (11) est positionnée autour de ladite portion en relief (17).

5. Le cadran selon la revendication 4, dans lequel l'ouverture (11) et la portion en relief (17) sont pourvues respectivement d'une saillie radiale (18) et d'une encoche radiale (19) ou vice versa, la saillie (18) étant configurée pour s'engager dans l'encoche (19), de manière à ne permettre l'assemblage de la pièce transparente (10) au disque central (7) qu'en une seule position angulaire de ladite pièce (10) par rapport au disque central (7).

6. Le cadran selon l'une quelconque des revendications précédentes, dans lequel la pièce transparente (10) recouvre au moins une partie (16) de la surface supérieure ou inférieure de l'anneau (2), et dans lequel la pièce transparente (10) est fixée à l'anneau (2) par collage et/ou vissage de la pièce transparente (10) à ladite partie de surface (16) de l'anneau (2).

7. Le cadran selon la revendication 6, dans lequel ladite partie de surface (16) de l'anneau (2), recouverte par la pièce transparente (10), est une partie annulaire (16) qui se trouve en périphérie intérieure de la surface de l'anneau (2).

8. Le cadran selon la revendication 7, dans lequel ladite partie annulaire (16) est positionnée en retrait par rapport au reste de ladite surface de l'anneau (2).

9. Le cadran selon la revendication 8, dans lequel le bord externe de la pièce transparente (10) comprend des éléments géométriques (25,26) qui permettent un alignement angulaire de la pièce transparente (10) par rapport à l'anneau (2), et dans lequel ladite partie annulaire (16) comprend des éléments d'alignement (25',26') qui correspondent aux éléments géométriques (25,26) sur le bord externe de la pièce transparente (10).

10. Le cadran selon l'une quelconque des revendication 7 à 9, dans lequel la pièce transparente (10) est fixée à l'anneau (2) à l'aide d'au moins une pluralité de vis de fixation (29) comprenant des têtes de vis qui chevauchent le bord externe de la pièce transparente (10).

11. Le cadran selon l'une quelconque des revendications précédentes, dans lequel :
- la pièce transparente (10) est fixée au disque central (7) par une première colle,
- la pièce transparente (10) est fixée à l'anneau (2) au moins par une deuxième colle,
- la deuxième colle est moins forte que la première colle.

12. Le cadran selon l'une quelconque des revendications 1 à 10, dans lequel :
- la pièce transparente (10) est fixée au disque central (7) par une première colle,
- la pièce transparente (10) est fixée à l'anneau (2) par vissage, sans l'application d'une colle.

13. Le cadran selon l'une quelconque des revendications précédentes, dans lequel l'anneau (2) comprend sur sa surface supérieure une pluralité de noms de localisations mondiales qui représentent les fuseaux horaires du monde.

14. Une pièce d'horlogerie comportant un cadran (1) selon l'une quelconque des revendications précédentes.

15. La pièce d'horlogerie selon la revendication 14, dans lequel le cadran (1) comprend sur la surface supérieure de l'anneau (2) une pluralité de noms de localisations mondiales qui représentent les fuseaux horaires du monde, et dans lequel la pièce d'horlogerie comprend en dessous du cadran (1) un disque vingt-quatre heures (32) pour marquer le temps universel au moyen d'une pluralité de marquages répartis sur le disque vingt-quatre heures, et dans lequel les marquages sont alignés avec la zone annulaire (9) entre le disque (7) et l'anneau (2) du cadran.

## Patentansprüche

1. Zifferblatt (1) für einen Zeitmesser, wobei das Zifferblatt umfasst:
- einen flachen Ring (2) aus undurchsichtigem Material mit einem Außendurchmesser (D1) und einem Innendurchmesser (D2), wobei der Ring eine obere Oberfläche und eine untere Oberfläche umfasst,
- eine zentrale Scheibe (7) aus undurchsichtigem Material mit einem Durchmesser (D3), der kleiner als der Innendurchmesser (D2) des Rings (2) ist, wobei die zentrale Scheibe im Verhältnis zum Ring (2) konzentrisch und im Wesentlichen koplanar mit dem Ring (2) positioniert ist, so dass zwischen der Scheibe (7) und dem Ring (2) eine ringförmige Zone (9) gebildet wird, wobei die zentrale Scheibe (7) eine obere Oberfläche und eine untere Oberfläche umfasst, die jeweils wie die obere Oberfläche und die untere Oberfläche des flachen Rings (2) ausgerichtet sind,
- ein Teil aus transparentem Material (10), das die ringförmige Zone (9) bedeckt und das an der zentralen Scheibe (7) und am Ring (2) derart befestigt ist, dass der Ring (2) und die zentrale Scheibe (7) bei Bildung eines ringförmigen Fensters zwischen der Scheibe (7) und dem Ring (2) fest verbunden sind, **dadurch gekennzeichnet, dass** das transparente Teil (10) mindestens einen Teil (15) der oberen oder unteren Oberfläche der zentralen Scheibe (7) abdeckt und dass das transparente Teil (10) an der zentralen Scheibe (7) durch Kleben des transparenten Teils (10) am Oberflächenteil (15) befestigt ist.

2. Das Zifferblatt nach Anspruch 1, wobei der Oberflächenteil (15) der zentralen Scheibe (7), der vom transparenten Teil (10) abgedeckt ist, ein ringförmiger Teil (15) ist, der sich an der Peripherie der oberen oder unteren Oberfläche der zentralen Scheibe (7) befindet.

3. Das Zifferblatt nach Anspruch 2, wobei das transparente Teil (10) eine flache und ringförmige Form hat, wobei das Teil (10) eine zentrale Öffnung (11) umfasst, die im Verhältnis zur zentralen Scheibe (7) konzentrisch positioniert und derart bemessen ist, dass das transparente Teil (10) den ringförmigen Teil (15) an der Peripherie der oberen oder unteren Oberfläche der zentralen Scheibe (7) abdeckt.

4. Das Zifferblatt nach Anspruch 3, wobei die zentrale Scheibe (7) einen vom ringförmigen Teil (15) umrahmten Reliefabschnitt (17) umfasst, wobei der Reliefabschnitt (17) derart bemessen ist, dass die Öffnung (11) um den Reliefabschnitt (17) positioniert ist.

5. Das Zifferblatt nach Anspruch 4, wobei die Öffnung (11) und der Reliefabschnitt (17) jeweils mit einem radialen Vorsprung (18) und einer radialen Kerbe (19) oder umgekehrt versehen sind, wobei der Vorsprung (18) ausgelegt ist, um in die Kerbe (19) derart einzugreifen, dass die Verbindung des transparenten Teils (10) mit der zentralen Scheibe (7) nur in einer einzigen Winkelposition des Teils (10) im Verhältnis zur zentralen Scheibe (7) gestattet ist.

6. Das Zifferblatt nach einem der vorangehenden Ansprüche, wobei das transparente Teil (10) mindestens einen Teil (16) der oberen oder unteren Oberfläche des Rings (2) abdeckt und wobei das transparente Teil (10) am Ring (2) durch Kleben und/oder Schrauben des transparenten Teils (10) am Oberflächenteil (16) des Rings (2) befestigt ist.

7. Das Zifferblatt nach Anspruch 6, wobei der Oberflächenteil (16) des Rings (2), der vom transparenten Teil (10) abgedeckt ist, ein ringförmiger Teil (16) ist, der sich an der unteren Peripherie der Oberfläche des Rings (2) befindet.

8. Das Zifferblatt nach Anspruch 7, wobei der ringförmige Teil (16) im Verhältnis zum Rest der Oberfläche des Rings (2) zurückgesetzt positioniert ist.

9. Das Zifferblatt nach Anspruch 8, wobei der äußere Rand des transparenten Teils (10) geometrische Elemente (25, 26) umfasst, die eine winklige Ausrichtung des transparenten Teils (10) im Verhältnis zum Ring (2) erlauben, und wobei der ringförmige Teil (16) Ausrichtungselemente (25', 26') umfasst, die mit den geometrischen Elementen (25, 26) auf dem äußeren Rand des transparenten Teils (10) übereinstimmen.

10. Das Zifferblatt nach einem der Ansprüche 7 bis 9, wobei das transparente Teil (10) am Ring (2) mit Hilfe von mindestens einer Vielzahl von Befestigungsschrauben (29) befestigt ist, die Schraubenköpfe umfassen, die den äußeren Rand des transparenten Teils (10) überlappen.

11. Das Zifferblatt nach einem der vorangehenden Ansprüche, wobei:
- das transparente Teil (10) an der zentralen Scheibe (7) durch einen ersten Kleber befestigt ist,
- das transparente Teil (10) am Ring (2) mindestens durch einen zweiten Kleber befestigt ist,
- der zweite Kleber weniger stark als der erste Kleber ist.

12. Das Zifferblatt nach einem der Ansprüche 1 bis 10, wobei:
- das transparente Teil (10) an der zentralen Scheibe (7) durch einen ersten Kleber befestigt ist,
- das transparente Teil (10) am Ring (2) durch Schrauben ohne das Auftragen eines Klebers befestigt ist.

13. Das Zifferblatt nach einem der vorangehenden Ansprüche, wobei der Ring (2) auf seiner oberen Oberfläche eine Vielzahl von Namen von Orten in der Welt umfasst, die die Zeitzonen der Welt darstellen.

14. Ein Zeitmesser, der ein Zifferblatt (1) nach einem der vorangehenden Ansprüche aufweist.

15. Der Zeitmesser nach Anspruch 14, wobei das Zifferblatt (1) auf der oberen Oberfläche des Rings (2) eine Vielzahl von Namen von Orten in der Welt umfasst, die die Zeitzonen der Welt darstellen und wobei der Zeitmesser unterhalb des Zifferblatts (1) eine Vierundzwanzig-Stunden-Scheibe (32) umfasst, um die Weltzeit mittels einer Vielzahl von Markierungen zu markieren, die auf der Vierundzwanzig-Stunden-Scheibe verteilt sind und wobei die Markierungen mit der ringförmigen Zone (9) zwischen der Scheibe (7) und dem Ring (2) des Zifferblatts ausgerichtet sind.

## Claims

1. Dial (1) for a timepiece, the dial comprising:
- A flat ring (2) made of opaque material, having an external diameter (D1) and an internal diameter (D2), the ring having an upper surface and a lower surface,
- A central disc (7) made of opaque material having a diameter (D3) which is less than the internal diameter (D2) of the ring (2), the central disc being positioned concentrically with respect to the ring (2) and essentially coplanar with the ring (2), such that an annular area (9) is created between the disc (7) and the ring (2), the central disc (7) having an upper surface and a lower surface respectively oriented like the upper surface and the lower surface of the flat ring (2),
- A part made of transparent material (10) which covers the annular area (9) and which is fixed to the central disc (7) and to the ring (2), in order to join the ring (2) and the central disc (7) to each other, while creating an annular aperture between the disc (7) and the ring (2), **characterized in that** the transparent part (10) covers at least one portion (15) of the upper or lower surface of the central disc (7), and **in that** the transparent part (10) is fixed to the central disc (7) by bonding the transparent part (10) to said surface portion (15).

2. Dial according to claim 1, wherein said surface portion (15) of the central disc (7) covered by the transparent part (10) is an annular portion (15) which is on the periphery of the upper or lower surface of the central disc (7).

3. Dial according to claim 2, wherein the transparent part (10) has a flat annular shape, said part (10) comprising a central opening (11) positioned concentrically with respect to the central disc (7), and dimensioned such that the transparent part (10) covers said annular portion (15) on the periphery of the upper or lower surface of the central disc (7).

4. Dial according to claim 3, wherein the central disc (7) includes a relief portion (17) surrounded by the annular portion (15), the relief portion (17) being dimensioned such that the opening (11) is positioned around said relief portion (17).

5. Dial according to claim 4, wherein the opening (11) and the relief portion (17) are respectively provided with a radial protrusion (18) and a radial notch (19) or vice versa, the protrusion (18) being configured to engage in the notch (19), in order to only allow assembly of the transparent part (10) to the central disc (7) in one angular position of said part (10) with respect to the central disc (7).

6. Dial according to any of the preceding claims, wherein the transparent part (10) covers at least one portion (16) of the upper or lower surface of the ring (2), and wherein the transparent part (10) is fixed to the ring (2) by the bonding and/or screwing of the transparent part (10) to said surface portion (16) of the ring (2).

7. Dial according to claim 6, wherein said surface portion (16) of the ring (2) covered by the transparent part (10) is an annular portion (16) which is on the inner periphery of the surface of the ring (2).

8. Dial according to claim 7, wherein said annular portion (16) is in an indented position with respect to the rest of said surface of the ring (2).

9. Dial according to claim 8, wherein the outer edge of the transparent part (10) has geometric elements (25, 26) which allow angular alignment of the transparent part (10) with respect to the ring (2), and wherein said annular portion (16) includes alignment elements (25', 26') which correspond to the geometric elements (25, 26) on the outer edge of the transparent part (10).

10. Dial according to any of claims 7 to 9, wherein the transparent part (10) is fixed to the ring (2) by means of at least a plurality of mounting screws (29) comprising screw heads which extend over the outer edge of the transparent part (10).

11. Dial according to any of the preceding claims, wherein:
- the transparent part (10) is fixed to the central disc (17) by a first adhesive,
- the transparent part (10) is fixed to the ring (2) by at least a second adhesive,
- the second adhesive is weaker than the first adhesive.

12. Dial according to any of claims 1 to 10 wherein:
- the transparent part (10) is fixed to the central disc (17) by a first adhesive,
- the transparent part (10) is fixed to the rings by screws, without the application of adhesive.

13. The dial according to any of the preceding claims, wherein the ring (2) comprises on its upper surface a plurality of names of global locations which represent the time zones of the world.

14. Timepiece including a dial (1) according to any of the preceding claims.

15. Timepiece according to claim 14, wherein the dial (1) includes on the upper surface of the ring (2) a plurality of names of global locations which represent the time zones of the world, and wherein the timepiece includes beneath the dial (1) a twenty-four hour disc (32) for marking the universal time by means of a plurality of markings distributed over the twenty-four hour disc, and wherein the markings are aligned with the annular area (9) between the disc (7) and the ring (2) of the dial.
